# EUROPÄISCHE PATENTSCHRIFT

(11) **EP 1 790 402 B1**
(45) Veröffentlichungstag und Bekanntmachung des Hinweises auf die Patenterteilung: **13.08.2008**
(21) Anmeldenummer: 06450162.0
(22) Anmeldetag: 13.11.2006
(51) Int. Cl.: A63G 21/20, A63G 27/00

(54) **Antrieb für Riesenrad**
Drive for a Ferris wheel
Entraînement pour grande roue

(30) Priorität: 24.11.2005 AT 19062005
(43) Veröffentlichungstag der Anmeldung: 30.05.2007
(73) Patentinhaber: Innova Patent GmbH, 6960 Wolfurt (AT)
(72) Erfinder: Meindl, Bernd, 6971 Hard (AT); Lins, Stephan, 6804 Feldkirch (AT)
(74) Vertreter: Hehenberger, Reinhard

(56) Entgegenhaltungen:
- EP-A- 1 459 789
- US-A- 1 773 636
- US-A- 3 226 113
- US-A- 4 674 602
- US-A1- 2004 077 415

## Beschreibung

Die Erfindung betrifft eine Vergnügungseinrichtung mit einer ortsfesten, tragenden Struktur, auf der Transportmittel für Personen umlaufen und mit einem Seilantrieb für die Transportmittel.

Eine derartige Vergnügungseinrichtung ist aus der EP A 459 789 bekannt. Der Antrieb der Kabinen erfolgt dort mit Hilfe von zwei endlosen Antriebsseilen, die von einem Motor angetrieben werden. Der Nachteil dieser Ausführungsform liegt darin, dass ein Gleichlauf der beiden getrennten Seilschleifen nur mit einem sehr hohen technischen Aufwand gewährleistet werden kann, da es nicht genügt, die beiden Antriebe mit gleicher Drehzahl laufen zu lassen, weil bereits geringe Unterschiede im Durchmesser bzw. Umfang der Antriebsscheiben zu unterschiedlichen Fördergeschwindigkeiten der beiden Seilschleifen führen würden.

Der Erfindung liegt daher die Aufgabe zugrunde einen Antrieb für eine Vergnügungseinrichtung der eingangs genannten Gattung zur Verfügung zu stellen, bei dem ein Gleichlauf der beiden Seilschleifen gewährleistet wird.

Gelöst wird diese Aufgabe bei einer gattungsgemäßen Vergnügungseinrichtung dadurch, dass ein einziges in sich geschlossenes Förderseil vorgesehen ist, das über eine Umlenkeinrichtung gekreuzt zwei Seilschleifen bildet, die beide an den Transportmitteln angreifen.

Da bei der Erfindung nur ein einziges endloses Seil vorgesehen ist, das in zwei Seilschleifen um die tragende Struktur gelegt und mit den Transportmitteln verbunden ist, wird ein synchroner Lauf der beiden Seilschleifen automatisch gewährleistet.

Bei der Verbindung der beiden Seilschleifen mit den Transportmitteln sind zwei Ausführungsformen bevorzugt.

Eine Ausführungsform ist dadurch gekennzeichnet, dass das Förderseil über eine reibschlüssige Verbindung an den Transportmitteln angreift und dass an den Transportmitteln wenigstens eine blockierbare Seilrolle gelagert ist, an der das Förderseil aufliegt. Bei dieser Ausführungsform ist die Verbindung sehr einfach ausgeführt, da sie nur durch die Reibung infolge des festen Anliegens des Förderseiles an einem entsprechenden Kontaktbereich der Transportmittel, insbesondere an deren Fahrgestell, erfolgt.

Die andere bevorzugte Ausführungsform ist dadurch gekennzeichnet, dass das Förderseil mit den Transportmitteln mittels lösbarer Klemmen verbunden ist. Diese Ausführungsform gewährleistet eine noch festere Verbindung zwischen Förderseil und Transportmittel, allerdings mit einem technisch höheren Aufwand für die lösbaren Klemmen.

Bezüglich der Umlenkeinrichtung und des Antriebes für das Seil sind bei der Erfindung im Wesentlichen zwei Varianten bevorzugt.

Beiden Varianten gemeinsam ist, dass die Umlenkeinrichtung zwei koaxial nebeneinander gelagerte Antriebsscheiben sowie einlaufseitig vor und auslaufseitig nach der Umlenkeinrichtung jeweils ein Paar neben einander gelagerter Umlenkrollen aufweist.

Die erste Variante ist dadurch gekennzeichnet, dass die Antriebsscheiben gegensinnig angetrieben sind und dass die Umlenkrollen mit zueinander parallelen Achsen gelagert sind.

Die zweite Variante ist dadurch gekennzeichnet, dass die Antriebsscheiben gleichsinnig angetrieben sind, dass ein Paar der Umlenkrollen mit koaxialen Achsen gelagert ist, dass das andere Paar der Umlenkrollen mit zueinander geneigten Achsen gelagert ist, dass im Bereich dieses anderen Paares der Umlenkrollen eine Führungseinrichtung angeordnet ist und dass die Seilschleifen einander zwischen der Führungseinrichtung und diesem anderen Paar der Umlenkrollen kreuzen.

Weitere bevorzugte Ausführungsformen der Erfindung sind Gegenstand der übrigen Unteransprüche.

Weitere Vorteile und Merkmale der Erfindung ergeben sich aus der nachstehenden Beschreibung bevorzugter Ausführungsformen der Erfindung unter Bezugnahme auf die angeschlossenen Zeichnungen.

Es zeigt: Fig. 1 ein Ausführungsbeispiel einer erfindungsgemäßen Vergnügungseinrichtung im Schrägriss, Fig. 2 den Ein- und Ausstiegsbereich der Vergnügungseinrichtung, unter dem sich auch der Antrieb befindet, in größerem Maßstab, Fig. 3 eine erste Ausführungsform der Verbindung der Förderseile mit den Kabinen Fig. 4 eine alternative Ausführungsform der Führung der Kabinen auf Schienen, Fig. 5 in vergrößertem Maßstab den Antrieb der Vergnügungseinrichtung Fig. 6 die Seilführung im Bereich des Antriebes von Fig.5, Fig. 7 eine alternative Variante eines Antriebes und Fig. 8 die Seilführung im Bereich des Antriebes von Fig. 7.

In Fig. 1 ist eine Schrägansicht einer erfindungsgemäßen Vergnügungseinrichtung dargestellt, die allgemein auch als "Riesenrad" bezeichnet wird. Die Vergnügungseinrichtung weist eine ortsfeste, starre und tragende Struktur 1 auf, die z.B. als Stahlbetonring ausgeführt ist, auf dem Transportmittel 2 in Form von Kabinen umlaufen. Die Außenfläche 4 der tragenden Struktur 1 ist - abgesehen vom unten liegenden Ein- und Ausstiegsbereich 3 - kreiszylinderförmig ausgeführt, kann aber auch eine davon abweichende Form aufweisen und z.B. elliptisch sein. Im Einstiegsbereich 3 ist die Außenfläche 4 gerade, um einen im Detail nicht dargstellten, längeren horizontalen Einstiegsbereich für die Fahrgäste zu schaffen. Unter dem Einstiegsbereich 3 ist der Antrieb 5 angeordnet, der in der Praxis nicht sichtbar in einem Maschinengehäuse angeordnet ist.

Auf der tragenden Struktur 1 sind an der äußeren Umfangsfläche 4 Schienen 6 angebracht, auf denen Laufrollen 7 abrollen, die an einem Fahrgestell 8 der Kabinen 2 gelagert sind. Verbunden und in einem definierten Abstand zueinander gehalten sind die einzelnen Kabinen 2 über ein oder mehrere Verbindungsseile 9, die mit Hilfe von Klemmen 10 fest mit dem Fahrgestell 8 jeder Kabine 2 verbunden sind. Anstelle der Verbindungsseile 9 können auch andere Verbindungsmittel vorgesehen sein. Die Verwendung von drei Verbindungsseilen 9 ist allerdings vorteilhaft, weil eine sehr stabile und sichere Verbindung der Kabinen 2 untereinander gegeben ist.

In Fig. 3 sind noch zwei Paar weitere Laufrollen 11 je Fahrgestell 8 zu sehen, welche zur Unterstützung der Kabinen 2 dienen, wenn sich diese im Ein- und Ausstiegsbereich 3 unter der Struktur 1 hängend befinden.

In den Kabinen 2 sind Plattformen, gegebenenfalls mit Sitzen, angeordnet, die über geeignete Einrichtungen immer horizontal gehalten werden, während sich die Kabinen beim Umlauf um die tragende Struktur 1 drehen.

Angetrieben werden die Kabinen 2 über ein einziges, geschlossenes Seil 12, das in zwei Schleifen 12a und 12b zu beiden Seiten der Kabinen 2 über die Laufrollen 7 am Fahrgestell 8 der Kabinen 2 angreifen. Die Laufrollen 7 dienen in diesem Ausführungsbeispiel gleichzeitig als Reibrollen, sodass durch die synchrone Fortbewegung der beiden Seilschleifen 12a und 12b über Reibungskräfte eine Vortriebskraft auf die Laufrollen 7 ausgeübt wird, durch welche die Kabinen 2 vorwärts bewegt werden. Durch die gewählte Form der Kraftübertragung bewegen sich die Kabinen 2 mit der halben Geschwindigkeit wie die beiden Seilschleifen 12a und 12b des Förderseiles 12.

Die Laufrollen 8 sind bei der in Fig. 4 dargestellten Ausführungsform anders als bei der Ausführungsform von Fig. 3 ausgeführt und zwar in Form von insgesamt zwölf Laufrollen, von denen jeweils vier Paar auf einer Seite der Schienen 6 und die anderen vier Stück auf der gegenüberliegenden, inneren Seite der Schienen 6 abrollen. Die Anzahl der Laufrollen kann je nach Belastung variieren.

In Fig. 4 ist auch eine andere Form der Verbindung zwischen den Seilschleifen 12a und 12b und dem Fahrgestell 8 dargestellt. Bei dieser Ausführungsform greifen die Seilschleifen 12a und 12b an separaten Reibrädern 13 an, die zwar drehbar am Fahrgestell 8 gelagert sind, für den Normalbetrieb aber blockiert werden können, damit sie sich nicht drehen. Durch die Reibung zwischen dem Seil 12 und den Reibrädern 13 werden die Kabinen mit der gleichen Geschwindigkeit wie die Seilschleifen 12a und 12b befördert. Die Funktion der drehbaren Lagerung der Reibräder 13 wird später noch erläutert.

Im Bereich des Antriebes 5 sind, wie in einer ersten Ausführungsform der Erfindung in Fig. 5 im Detail zu sehen ist, zwei Antriebsscheiben 14 vorgesehen, die von Motoren 15 angetrieben werden. Die Antriebe drehen mit gleicher Geschwindigkeit in entgegengesetztem Drehsinn. Ein synchroner Lauf der beiden Antriebsscheiben 14a, 14b wird entweder durch steuerungstechnische Maßnahmen oder durch eine mechanische Koppelung der beiden Antriebe erreicht. Über den Antriebsscheiben 14a, 14b sind zwei Paar Umlenkrollen 16a, 16b und 17a, 17b vorgesehen, die hinsichtlich ihrer Drehachsen versetzt zueinander angeordnet sind. Durch diese versetzte Anordnung der Umlenkrollen ist es möglich, die beiden Seilschleifen 12a und 12b im Bereich des Antriebes 5 zu kreuzen. Konkret läuft das in Fig. 5 von links einlaufende Seil der Seilschleife 12a über die Umlenkrolle 16a und die Antriebsscheibe 14a, wird anschließend über die Umlenkrolle 17b geführt und läuft in die Seilschleife 12b aus dem Antrieb 5 aus. Demgegenüber wird das von links einlaufende Seil der Seilschleife 12b über die Umlenkrolle 16b auf die Antriebsscheibe 14b geleitet und läuft über die Umlenkrolle 17a in die Seilschleife 12a aus der Antriebseinheit 5 aus. Mit anderen Worten wechselt das Seil 12 von der Seilschleife 12a durch die Antriebseinheit 5 in die Seilschleife 12b und aus der Seilschleife 12b in die Seilschleife 12a.

Da beide Seilschleifen 12a, 12b von einem einzigen, geschlossenen Seil gebildet werden, ist ein absoluter Gleichlauf der beiden Seilschleifen 12a und 12b gewährleistet, sodass ein verkantungsfreier Lauf der Kabinen 2 gewährleistet ist, der nicht nur den Aufwand für die Lagerung des Fahrwerkes 8 auf den Schienen 6 der tragenden Struktur 1 minimiert, sondern auch den Verschleiß des Fahrwerkes und der Schienen so gering wie möglich hält.

Nach der Montage der erfindungsgemäßen Vergnügungseinrichtung muss der Antrieb 5 zunächst eingefahren werden. Dies ist erforderlich, da die beiden Antriebsscheiben 14a und 14b nicht so präzise hergestellt werden können, dass sie den absolut gleichen Durchmesser und Umfang aufweisen, der benötigt wird, da nur ein einziges umlaufendes Seil verwendet wird und die beiden Seilschleifen 12a, 12b daher gleich schnell angetrieben werden müssen.

Durch das Einfahren werden geometrische Unterschiede der beiden Antriebsscheiben 14a und 14b beseitigt, was in erster Linie durch mechanischen Abrieb an den Antriebsscheiben 14a und/oder 14b erfolgt. Während dieses Einfahrens ist es allerdings von Vorteil, wenn die Kabinen 2 nicht mitbewegt werden müssen. Aus diesem Grund sind bei der Ausführungsform von Fig. 4 die Reibrollen 13 zunächst frei drehbar, sodass das Förderseil 12 auf ihnen abrollen kann, ohne die Kabinen 2 zu bewegen. Erst wenn das Einfahren abgeschlossen ist, werden die Reibrollen 13 blockiert, sodass sich die Kabinen 2 durch die reibschlüssige Verbindung zwischen Seil 12 und Reibrollen 13 mit der gleichen Geschwindigkeit bewegen wie das Seil 12.

Wie aus den Zeichnungen ersichtlich ist, liegt das Seil 12 von außen an den Lauf- bzw. Reibrollen 7 und 13 an, sodass das gespannte Seil 12 zusätzlich zu den gespannten Verbindungsseilen 9 die Fahrgestelle 8 der Kabinen 2 fest gegen die Schienen 6 drückt. Am Beginn des Ein- und Ausstiegsbereiches 3 entfernt sich das Seil 12 allerdings von den Lauf- bzw. Reibrollen 7, 13, da das Seil 12 gerade zu den Umlenkrollen 16a, 16b weitergeführt wird, wogegen die Führungsbahn 4 mit den Schienen 6 horizontal weitergeführt wird. Der Antrieb der Kabinen 2 erfolgt bis zur neuerlichen Kontaktaufnahme zwischen Seil 12 und den Lauf- bzw. Reibrollen 7, 13 am Ende des Ein- und Ausstiegsbereiches 3 über die Verbindungsseile 9, durch welche die Fahrgestelle 9 der Kabine 2 weiterhin gegen die Schienen 6 gedrückt gehalten werden. Des weiteren sind, wie erwähnt, die Laufrollen 11 (Fig. 3) bzw. die radial innen liegenden Laufrollenpaare 8 (Fig. 4) vorhanden, die ein Abheben der hängenden Gondeln 2 von den Schienen 6 verhindern.

Anstelle einer reibschlüssigen Verbindung zwischen dem Seil 12 und dem Fahrgestell 8 in Form der Reibrollen 13 (Fig. 4) oder Laufrollen (Fig. 3) ist es grundsätzlich auch möglich, andere Formen der Verbindung zwischen dem Seil 12 und den Fahrgestellen 8 zu wählen. Beispielsweise können lösbare Kuppelklemmen an den Fahrgestellen vorgesehen sein, mit denen die Kabinen 2 am Anfang des Ein- und Ausstiegsbereiches 3 vom Seil 12 entkoppelt und am Ende dieses Bereiches wieder angekuppelt werden.

In den Fig. 7 und 8 ist eine alternative Ausführungsform eines Antriebes 5 dargestellt. Es sind wiederum zwei Antriebsscheiben 18a und 18b vorgesehen, welche bei dieser Ausführungsform allerdings in die gleiche Richtung drehen und über eine Welle 21 starr miteinander verbunden sind. Angetrieben werden die Antriebsscheiben 18a und 18b mit einem oder zwei Motoren 22, wobei die Verwendung von zwei Motoren 22 bevorzugt ist, da der Betrieb der Vergnügungseinrichtung dann auch bei Ausfall eines Motors, gegebenenfalls mit geringerer Leistung, weitergeführt werden kann, indem man den ausgefallenen Motor von der Welle 21 entkuppelt.

Es sind bei der in den Fig. 7 und 8 dargestellten Ausführungsform auslaufseitig zwei koaxial angeordnete Umlenkrollen 20a und 20b vorgesehen und einlaufseitig zwei Umlenkrollen 19a und 19b, die zwar nebeneinander aber mit zueinander geneigt angeordneten Drehachsen angeordnet sind. Des Weiteren ist einlaufseitig vor den beiden Umlenkrollen 19a und 19b eine Führungseinrichtung 23 angeordnet, welche zwei koaxial gelagerte und gegeneinander drehende Seilscheiben 24a und 24b aufweist. Die Kreuzung der beiden Seilschleifen 12a und 12b erfolgt dabei im Bereich zwischen der Führungseinrichtung 23 und den beiden Umlenkrollen 19a und 19b. Konkret läuft das in Fig. 7 und 8 von links einlaufende Seil der Seilschleife 12a über die obere Seilscheibe 24a der Führungseinrichtung 23 zur Umlenkrolle 19b und über die Antriebsscheibe 18b, wird anschließend über die Umlenkrolle 20b geführt und läuft in die Seilschleife 12b aus dem Antrieb 5 aus. Demgegenüber wird das von links einlaufende Seil der Seilschleife 12b über die untere Seilscheibe 24b der Führungseinrichtung 23 unter dem Seil der Seilschleife 12a durchgeführt und läuft über die Umlenkrolle 19a, die Antriebsscheibe 18a und die Umlenkrolle 20a in die Seilschleife 12a aus der Antriebseinheit 5 aus.

Die Ausführungsform des Antriebes gemäß 7 und 8 benötigt zwar im Vergleich zur Ausführungsform des Antriebes gemäß Fig. 5 und 6 eine zusätzliche Führungseinrichtung 23, weist aber wie erwähnt Vorteile hinsichtlich des synchronen Antriebes des beiden Antriebsscheiben 18a und 18b durch die mechanische Koppelung über die Welle 21 auf.

## Patentansprüche

1. Vergnügungseinrichtung mit einer ortsfesten, unbeweglichen, tragenden Struktur (1), auf der Transportmittel (2) für Personen umlaufen, und mit einem Seilantrieb (5, 12) für die Transportmittel (2), **dadurch gekennzeichnet, dass** ein einziges, in sich geschlossenes Förderseil (12) vorgesehen ist, das über eine Umlenkeinrichtung (14, 16, 17; 18, 19, 20, 23) gekreuzt zwei Seilschleifen (12a, 12b) bildet, und dass jede Seilschleife (12a, 12b) an den Transportmitteln (2) angreift.

2. Vergnügungseinrichtung nach Anspruch 1, **dadurch gekennzeichnet, dass** das Förderseil (12) über eine reibschlüssige Verbindung (7, 13) an den Transportmitteln (2) angreift.

3. Vergnügungseinrichtung nach Anspruch 2, **dadurch gekennzeichnet, dass** an den Transportmitteln wenigstens eine blockierbare Seilrolle (13) gelagert ist, an der das Förderseil (12) aufliegt.

4. Vergnügungseinrichtung nach Anspruch 2, **dadurch gekennzeichnet, dass** das Förderseil (12) mit den Transportmitteln mittels lösbarer Klemmen verbunden ist.

5. Vergnügungseinrichtung nach einem der Ansprüche 1 bis 4, **dadurch gekennzeichnet, dass** die Transportmittel (2) über Verbindungsmittel (9) mit festem Abstand zueinander miteinander verbunden sind.

6. Vergnügungseinrichtung nach Anspruch 5, **dadurch gekennzeichnet, dass** die Verbindungsmittel (4) von wenigstens einem fest mit den Transportmitteln verbundenen Seil gebildet sind.

7. Vergnügungseinrichtung nach einem der Ansprüche 1 bis 6, **dadurch gekennzeichnet, dass** die Transportmittel (2) mittels Laufrollen (7, 8, 11) auf Schienen (6) an der tragenden Struktur (1) laufen.

8. vergnügungseinrichtung nach Anspruch 2 und 7, **dadurch gekennzeichnet, dass** das Förderseil (12) auf den Laufrollen (7) aufliegt und diese antreibt.

9. Vergnügungseinrichtung nach einem der Ansprüche 1 bis 8, **dadurch gekennzeichnet, dass** die Umlenkeinrichtung (14, 16, 17; 18, 19, 20, 23) zwei koaxial nebeneinander gelagerte Antriebsscheiben (14a, 14b; 18a, 18b) sowie einlaufseitig vor und auslaufseitig nach der Umlenkeinrichtung (14, 16, 17; 18, 19, 20, 23) jeweils ein Paar neben einander gelagerter Umlenkrollen (16a, 16b, 19a, 19b; 17a, 17b, 20a, 20b) aufweist.

10. Vergnügungseinrichtung nach Anspruch 9, **dadurch gekennzeichnet, dass** die Antriebsscheiben (14a, 14b) gegensinnig angetrieben sind und dass die Umlenkrollen (16a, 16b; 17a, 17b) mit zueinander parallelen Achsen gelagert sind.

11. Vergnügungseinrichtung nach Anspruch 9, **dadurch gekennzeichnet, dass** die Antriebsscheiben (14a, 14b) gleichsinnig angetrieben sind, dass ein Paar der Umlenkrollen (20a, 20b) mit koaxialen Achsen gelagert ist, dass das andere Paar der Umlenkrollen (19a, 19b) mit zueinander geneigten Achsen gelagert ist, dass im Bereich dieses anderen Paares der Umlenkrollen (19a, 19b) eine Führungseinrichtung (23) angeordnet ist und dass die Seilschleifen (12a, 12b) einander zwischen der Führungseinrichtung (23) und diesem anderen Paar der Umlenkrollen (19a, 19b) kreuzen.

12. Vergnügungseinrichtung nach Anspruch 11, **dadurch gekennzeichnet, dass** die Führungseinrichtung (23) in Bewegungsrichtung des Seiles (12) vor dem anderen Paar der Umlenkrollen (19a, 19b) angeordnet ist.

13. Vergnügungseinrichtung nach Anspruch 11 oder 12, **dadurch gekennzeichnet, dass** die Führungseinrichtung (23) zwei koaxial gelagerte Seilscheiben (24a, 24b) aufweist.

## Claims

1. An amusement device comprising a positionally fixed immobile supporting structure (1) on which transporting means (2) for persons circulate and comprising a cable drive (5, 12) for the transporting means (2), **characterised in that** a single closed-loop conveying cable (12) is provided, which forms two cable loops (12a, 12b) crossed by means of a deflecting device (14, 16, 17; 18, 19, 20, 23) and **in that** each cable loop (12a, 12b) engages with the transporting means (2) .

2. The amusement device according to claim 1, **characterised in that** the conveying cable (12) engages with the transporting means (2) via a frictional connection (7, 13).

3. The amusement device according to claim 2, **characterised in that** at least one lockable pulley (13) on which said conveying cable (12) rests, is mounted on the transporting means.

4. The amusement device according to claim 2, **characterised in that** the conveying cable (12) is connected to the transporting means by means of detachable clamps.

5. The amusement device according to any one of claims 1 to 4, **characterised in that** the transporting means (2) are connected to one another at a fixed distance from one another by means of connecting means (9).

6. The amusement device according to claim 5, **characterised in that** the connecting means (4) are formed by at least one cable firmly connected to the transporting means.

7. The amusement device according to any one of claims 1 to 6, **characterised in that** the transporting means (2) run by means of running rollers (7, 8, 11) on rails (6) on the supporting structure (1).

8. The amusement device according to claim 2 and 7, **characterised in that** the conveying cable (12) rests on the running rollers (7) and drives these.

9. The amusement device according to any one of claims 1 to 8, **characterised in that** the deflecting device (14, 16, 17; 18, 19, 20, 23) comprises two drive disks (14a, 14b; 18a, 18b) mounted coaxially adjacent to one another and one pair of deflecting rollers (16a, 16b, 19a, 19b; 17a, 17b, 20a, 20b) mounted adjacently to one another on the inlet side before and on the outlet side after the deflecting device (14, 16, 17; 18, 19, 20, 23), respectively.

10. The amusement device according to claim 9, **characterised in that** the drive disks (14a, 14b) are driven in opposite directions and that the deflecting rollers (16a, 16b; 17a, 17b) are mounted with axes parallel to one another.

11. The amusement device according to claim 9, **characterised in that** the drive disks (14a, 14b) are driven in the same direction, that one pair of deflecting rollers (20a, 20b) is mounted with coaxial axes, that the other pair of deflecting rollers (19a, 19b) is mounted with axes inclined with respect to one another, that a guide device (23) is located in the area of this other pair of deflecting rollers (19a, 19b) and that the cable loops (12a, 12b) cross one another between the guide device (23) and this other pair of deflecting rollers (19a, 19b).

12. The amusement device according to claim 11, **characterised in that** the guide device (23) is arranged in the direction of movement of the cable (12) before the other pair of deflecting rollers (19a, 19b).

13. The amusement device according to claim 11 or 12,
**characterised in that** the guide device (23) comprises two coaxially mounted pulleys (24a, 24b).

## Revendications

1. Installation de divertissement avec une structure porteuse (1) immobile et stationnaire, autour de laquelle circulent des moyens de transport (2) pour des personnes, et avec un entraînement par câble (5, 12) destiné aux moyens de transport (2), **caractérisée en ce qu'**il est prévu un seul câble de transport (12) fermé sur lui-même, qui forme deux boucles de câble (12a, 12b) croisées, par le biais d'un dispositif de déviation (14, 16, 17 ; 18, 19, 20, 23), et **en ce que** chacune des boucles de câble (12a, 12b) agit sur les moyens de transport (2).

2. Installation de divertissement selon la revendication 1, **caractérisée en ce que** le câble de transport (12) agit sur les moyens de transport (2) par le biais d'une liaison par friction (7, 13).

3. Installation de divertissement selon la revendication 2, **caractérisée en ce qu'**au moins une roue de câble (13) blocable est montée sur les moyens de transport, sur laquelle s'applique le câble de transport (12).

4. Installation de divertissement selon la revendication 2, **caractérisée en ce que** le câble de transport (12) est relié aux moyens de transport à l'aide de pinces amovibles.

5. Installation de divertissement selon l'une des revendications 1 à 4, **caractérisée en ce que** les moyens de transport (2) sont reliés entre eux en respectant un espacement fixe les uns par rapport aux autres, à l'aide de moyens de liaison (9).

6. Installation de divertissement selon la revendication 5, **caractérisée en ce que** les moyens de liaison (4) sont formés par au moins un câble fixement relié aux moyens de transport.

7. Installation de divertissement selon l'une des revendications 1 à 6, **caractérisée en ce que** les moyens de transport (2) circulent sur les rails (6) autour de la structure porteuse (1) au moyen de galets de roulement (7, 8, 11).

8. Installation de divertissement selon les revendications 2 et 7, **caractérisée en ce que** le câble de transport (12) s'applique sur les galets de roulement (7) et les entraîne.

9. Installation de divertissement selon l'une des revendications 1 à 8, **caractérisée en ce que** le dispositif de déviation (14, 16, 17 ; 18, 19, 20, 23) comporte deux disques d'entraînement (14a, 14b ; 18a, 18b) disposés côte à côte de façon coaxiale, ainsi qu'une paire de rouleaux de déviation (16a, 16b, 19a, 19b ; 17a, 17b, 20a, 20b), devant le dispositif de déviation (14, 16, 17 ; 18, 19, 20, 23) du côté entrée et derrière celui-ci du côté sortie.

10. Installation de divertissement selon la revendication 9, **caractérisé en ce que** les disques d'entraînement (14a, 14b) sont entraînés en sens inverse et **en ce que** les rouleaux de déviation (16a, 16b ; 17a, 17b) sont montés avec des axes parallèles entre eux.

11. Installation de divertissement selon la revendication 9, **caractérisée en ce que** les disques d'entraînement (14a, 14b) sont entraînés dans le même sens, **en ce qu'**une paire de rouleaux de déviation (20a, 20b) est montée avec des axes coaxiaux, **en ce que** l'autre paire de rouleaux de déviation (19a, 19b) est montée avec des axes inclinés l'un par rapport à l'autre, **en ce qu'**un dispositif de guidage (23) est prévu dans la région de cette autre paire de rouleaux de déviation (19a, 19b) et **en ce que** les boucles de câble (12a, 12b) se croisent entre elles entre le dispositif de guidage (23) et cette autre paire de rouleaux de déviation (19a, 19b).

12. Installation de divertissement selon la revendication 11, **caractérisée en ce que** le dispositif de guidage (23) est monté devant l'autre paire de rouleaux de déviation (19a, 19b) dans le sens de déplacement du câble (12).

13. Installation de divertissement selon l'une des revendications 11 ou 12, **caractérisée en ce que** le dispositif de guidage (23) comporte deux disques de câble (24a, 24b) montés de façon coaxiale.
